# EUROPÄISCHE PATENTSCHRIFT

(11) **EP 3 353 471 B1**
(45) Veröffentlichungstag und Bekanntmachung des Hinweises auf die Patenterteilung: **06.11.2019**
(21) Anmeldenummer: 16770475.8
(22) Anmeldetag: 19.09.2016
(51) Int. Cl.: F24C 7/08, F24C 15/18

(54) **GARGERÄT IN FORM EINES KOMBIDÄMPFERS MIT ZWEI GARGERÄTEEINHEITEN**
COOKING APPLIANCE IN THE FORM OF A COMBINED STEAMER COMPRISING TWO COOKING APPLIANCE UNITS
APPAREIL DE CUISSON SOUS FORME D'UN FOUR MIXTE À DEUX UNITÉS DE CUISSON

(30) Priorität: 22.09.2015 EP 15186288
(43) Veröffentlichungstag der Anmeldung: 01.08.2018
(73) Patentinhaber: MKN Maschinenfabrik Kurt Neubauer GmbH & Co. KG, 38300 Wolfenbüttel (DE)
(72) Erfinder: WEBER, Georg, 38302 Wolfenbüttel (DE); HELM, Peter, 38304 Wolfenbüttel (DE); RUHE, Dirk, 38667 Bad Harzburg (DE)
(74) Vertreter: Strobel, Wolfgang
(86) Internationale Anmeldenummer: PCT/EP2016/072162
(87) Internationale Veröffentlichungsnummer: WO 2017/050693

(56) Entgegenhaltungen:
- EP-A1- 2 583 600
- WO-A2-2010/100149
- DE-A1-102013 226 362
- DE-A1-102014 201 643
- GB-A- 2 380 923

## Beschreibung

Die vorliegende Erfindung betrifft ein Gargerät zum Garen von Nahrungsmitteln, insbesondere Großküchengerät in Form eines Kombidämpfers bzw. in Kombidämpfer-Bauart mit zwei Gargeräteeinheiten, welche übereinander angeordnet sind.

Gargeräte, wie beispielsweise Kombidämpfer, weisen ein Gehäuse auf, in dem ein Garraum ausgebildet ist, der von einer Garraumtür verschließbar ist. Mittels einer elektrisch oder mittels Gas betriebenen Heizung kann die Garraumatmosphäre aufgeheizt werden und durch Einspritzen von Wasser, das verdampft oder von direkt eingebrachtem Dampf kann ein Dampfgarprozess durchgeführt werden. Mittels eines Lüfters wird die Garraumatmosphäre umgewälzt. Das Gargerät besitzt einen Wasseranschluss und einen Abwasseranschluss.

Derartige Kombidämpfer weisen eine Gargerätesteuerung auf, welche mit einer Anzeige- und Bedieneinrichtung, die insbesondere in Form eines Touch-Screens ausgebildet ist, wobei auf ihr der Verlauf von ausgewählten Garprogrammen einschließlich einzelner eingestellter und gemessener aktueller Parameter angezeigt werden. Der Benutzer kann eine entsprechende Auswahl von Programmen, Änderung einzelner Parameter etc. durch direkte Eingabe an bestimmten Feldern der Anzeige vornehmen.

Gargeräte werden in verschiedenen Größen angeboten. Es existieren Gargeräte mit eher kleinen Garräumen bis zu Gargeräten mit großen Garräumen, wobei die Gargeräte auch in unterschiedliche Leistungsgruppen einordenbar sind.

Typische Größen derartiger Kombidämpfer-Gargeräte verfügen über 6, 10 oder 20 Einschubebenen. Die Gargeräte mit 10 oder weniger Einschüben werden in der Regel auf Arbeitstischen oder speziellen Untergestellen aufgestellt, also in erhöhter Position, um eine entsprechend bequeme Handhabung durch den Benutzer, insbesondere auch unter ergonomischen Gesichtspunkten, zu ermöglichen.

Für die Zubereitung einer Vielzahl oder einer großen Menge an Gargütern eignen sich Gargeräte mit 20 Einschüben, in denen die Nahrungsmittel gleichzeitig gegart werden. Diese großen Gargeräte werden direkt auf dem Boden des ausgewählten Ortes aufgestellt. Die Anzeige- und Bedieneinrichtung ist in einem oberen Abschnitt des Gargeräts angeordnet, um eine gute Ablesbarkeit einerseits und eine gute ergonomische Bedienung andererseits zu gewährleisten.

Für Kunden, die eine große Kapazität benötigen, aber unterschiedliche Nahrungsmittel zuzubereiten, werden jedoch unterschiedliche Garräume benötigt, um verschiedene Produkte bei unterschiedlichen Klimabedingungen zu garen.

Aus dem Stand der Technik ist gemäß DE 20 2008 017 544 U1 ein gewerbliches Gargerät, insbesondere ein Heißluftdämpfer bekannt, der zwei übereinander angeordnete Gargeräteeinheiten mit je einem Garraum aufweist, wobei zwischen der oberen Gargeräteeinheit und der unteren Gargeräteeinheit ein breiter bzw. hoher Mittelabschnitt vorgesehen ist, in dem eine Anzeige- und Bedieneinrichtung vorgesehen ist. Diese weist ein erstes und ein zweites Informations-Eingabe/Ausgabe-Bedienelement auf, wobei das zweite im ersten Informations-Eingabe/Ausgabe-Bedienelement angeordnet ist. Auf dem ersten Informations-Eingabe/Ausgabe-Bedienelement kann eine Vielzahl von relevanten Parametern des zugeordneten Garraums bzw. des darin ablaufenden Garprozesses dargestellt werden. Mit dem kleinerem zweiten Informations-Eingabe/Ausgabe-Bedienelement werden ebenfalls Informationen, jedoch aufgrund der geringen Größe, sehr viel weniger dargestellt. Zur Bedienung des jeweiligen Garraums muss dann ggfls. eine entsprechende Umschaltung erfolgen, wobei die Zuordnung des Garraums zu dem entsprechenden Informations-Eingabe/Ausgabe-Bedienelement durch farbliche Zuordnung erfolgen soll.

In der Hektik des Kochbetriebes kann es allerdings durchaus zur Verwechslung der Zuordnung des jeweiligen Garraums und damit zu einer Fehl-Ablesung bzw. einer Fehl-Eingabe kommen und ist durch die Notwendigkeit des Umschaltens eine entsprechende verzögerte Ablese- und Eingriffsmöglichkeit für den Benutzer gegeben. Durch Fehl-Ablesung bzw. Fehl-Eingabe besteht die große Gefahr, dass das gewünschte Garergebnis nicht erreicht bzw. die Nahrungsmittel sogar ungenießbar gemacht werden.

Die Anmelderin hat kombinierte Gargeräte entwickelt, bestehend aus zwei Einzelgeräten, die als solche übereinander angeordnet werden und deren Gehäuse mittels einer Verbindungseinrichtung (insbesondere Schrauben) miteinander vor Ort verbunden werden. Die Vorteile dieser sogenannten "MKN-Stapelkits" ergeben sich aus der Kombinationsmöglichkeit verschiedener Kombidämpfer. Es können beispielsweise Standardgrößen mit 6 und 10 Einschüben in der Ausführung eines Elektro- oder Gasgerätes, kombiniert werden, wobei jede Größe und jede Energieart wiederum in zwei Leistungsvarianten angeboten wird. Dies ergibt eine Möglichkeit der Kombination von 8 Einzelgeräten, wobei unter Berücksichtigung, dass die Energiearten in der Regel nicht gemischt werden, sich eine theoretische Kombinationsmöglichkeit von 32 Geräten ergibt.

Ein Nachteil der Kombination der Einzelgeräte besteht darin, dass die Anzeige- und Bedieneinrichtung des unteren Gerätes in einer Position angeordnet ist, die dem Anwender deren Benutzung erschwert und auch deren Ablesbarkeit verringert. Außerdem entsteht für den Kunden der optische Eindruck von zwei Einzelgeräten mit einer Vielzahl von unnötigen Ecken und Kanten.

Ein weiterer Nachteil, der bei den in ihrer Bauart unverändert verwendeten Einzelgeräten vorhanden ist, ist, dass sie nur einer statischen Belastung, also vor Ort, standhaften und bei dynamischer Belastung, also während des Transports, Gefahr laufen, beschädigt zu werden. Deshalb findet die Endmontage der gelieferten Einzelgeräte erst am Aufstellungsort statt. Derartige Montagen sind in der Regel deutlich aufwändiger als in einem optimierten industriellen Herstellungsprozess.

Aus der EP 2 583 600 A1 ist ein Gargerät mit mehreren Garräumen bekannt, wobei eine Anzeige- und Bedieneinrichtung vorgesehen ist, die in zwei Anzeige- und Bedieneinrichtungs-Abschnitte aufgeteilt ist. Diese Anzeige- und Bedieneinrichtungs-Abschnitte sind mit einer einzigen Steuerung verbunden und muss der jeweils zu steuernde Garraum aktiv mittels der Bedieneinrichtung ausgewählt werden, wonach der Bildschirm umspringt und das entsprechende Bedienfeld für den ausgewählten Garraum anzeigt.

Aus der GB 2 380 923 A ist ein Backofen bekannt, der 5 separate übereinander angeordnete Garräume aufweist. Der Backofen umfasst eine Anzeige- und Bedieneinrichtung, die in einem für den Benutzer optimalen Bereich angeordnet ist und in 5 Anzeige- und Bedienungseinrichtungs-Abschnitte aufgeteilt ist. Diese Anzeige- und Bedieneinrichtung ist mit einer Gerätesteuerung verbunden, die den gesamten Backofen mit allen Garräumen steuern soll.

Aus der WO 2010/100149 A2 ist eine Gargerätkombination bekannt, die aus zwei übereinander angeordneten Gargeräten gebildet ist. Die Gargerätkombination dieses Standes der Technik weist die Merkmale des Oberbegriffs des Patentanspruchs 1 auf. Jedes Gargerät besitzt Seine eigene Anzeige- und Bedieneinrichtung.

Der vorliegenden Erfindung liegt deshalb die Aufgabe zugrunde, die oben genannten Nachteile zu überwinden und ein eigenständisches Gargerät mit zwei getrennten Gargeräteeinheiten zu schaffen, das eine ergonomische Anzeige und Bedienung ermöglicht.

Die vorliegende Erfindung zeichnet sich dadurch aus, dass die Anzeige- und Bedieneinrichtung der oberen Gargeräteeinheit einen oberen Anzeige- und Bedieneinrichtungs-Abschnitt und die Anzeige- und Bedieneinrichtung der unteren Gargeräteeinheit einen unteren Anzeige- und Bedieneinrichtungs-Abschnitt bildet, welche übereinander angeordnet sind, dass die beiden Anzeige- und Bedieneinrichtungs-Abschnitte zu einer Anzeige- und Bedieneinrichtung zusammengefasst sind, die im Bereich der oberen Gargeräteeinheit angeordnet ist, wodurch eine eindeutige feste Zuordnung des oberen und unteren Anzeige- und Bedieneinrichtungs-Abschnitts zu der oberen und unteren Gargeräteeinheit geschaffen wird, so dass ein Umschalten nicht notwendig ist, wobei die Anzeige- und Bedieneinrichtung sich in gut ablesbarer und bedienbarer Position im Wesentlichen auf einer Höhe von 1,5 m +/- 0,25 m über dem Boden befindet.

Dadurch wird eine sehr gute ergonomische Arbeitshöhe für beide Geräte geschaffen. Da sich beide Anzeige- und Bedieneinrichtungs-Abschnitte bzw. Touch-Screens in gut ablesbarer und bedienbarer Position, nämlich im Wesentlichen auf Augenhöhe befinden, wird eine Fehl-Ablesung bzw. Fehl-Bedienung weitestgehend vermieden.

Die Formulierung "im Wesentlichen auf Augenhöhe" ist hier als Abgrenzung zu Steuerungen beispielsweise im Bereich des unteren Gargeräts bei zwei übereinander angeordneten Gargeräten (*Stapelkit*) oder einer Steuerung oberhalb zweier Gargeräteeinheiten zu verstehen. Bei dem unteren Gerät aus dem Stand der Technik befindet sich die Anzeige- und Bedieneinrichtung in der Regel im Bereich von 0,5 m bis 1 m über dem Boden, was das Ablesen und Bedienen erheblich erschwert.

Die Mitte der beiden übereinander angeordneten Anzeige- und Bedieneinrichtungs-Abschnitte befindet sich im Wesentlichen auf einer Höhe von 1,5 m +/- 0,25 m über dem Boden, was bei einem durchschnittlichen großen Bediener der Augenhöhe entspricht. Dabei ist auch zu beachten, dass je nach Aufbau des Gargeräts die beiden Gargeräteeinheiten unterschiedliche Bauhöhen, je nach Anzahl der Einschubebenen (beispielsweise 6 oder 10) aufweisen können. Eine Anpassung an landesspezifische Durchschnittsgrößen von Benutzern ist damit auch umfasst.

Bei einer großen Anzahl von Einschubebenen, die übereinander angeordnet sind, ergibt sich das Problem, dass die Bauhöhe insgesamt zu hoch wird. Insbesondere die Handhabung der obersten Einschubebenen kann bei kleineren Benutzern problematisch sein, weil gegebenenfalls über Kopf die heißen Bleche mit den fertig gegarten Nahrungsmitteln aus den Einschubebenen herausgezogen werden müssen, was eine schwierige Handhabung bedeutet. Im Gegensatz zur Stapellösung der übereinander angeordneten herkömmlichen Einzelgeräte kann mit dem erfindungsgemäßen Gargerät vorteilhafterweise bei sonst identischen Gargeräteeinheiten durch reduzierten Abstand zwischen den Einheiten eine geringere Bauhöhe erreicht werden.

Weiterhin ergibt sich der Vorteil, dass eine eindeutige feste Zuordnung des oberen und des unteren Touchscreens zur oberen bzw. unteren Gargeräteeinheit entsteht. Ein Umschalten ist nicht notwendig. Alle Informationen werden dem Benutzer gleichzeitig angezeigt, so dass er vollständig über den Zustand beider Gargeräte informiert wird.

Dabei wird vorteilhafterweise weiterhin ein uneingeschränkt unabhängiges Kochen in beiden Garräumen sichergestellt. Es ergibt sich somit keinerlei Einschränkung gegenüber zwei Einzelgeräten.

Mit Vorteil weist das erfindungsgemäße Gargerät ein Gehäuse mit durchgängigen bzw. einteiligen Seitenwänden und/oder einer durchgängigen bzw. einteiligen Frontblende auf, in der sich die Anzeige- und Bedieneinrichtung befindet. Dadurch können eine Vielzahl von Ecken und Kanten vermieden werden und können vorteilhafterweise die großen Flächen auch einfacher und schneller gereinigt werden, was auch zu besseren hygienischen Eigenschaften führt.

Mit großem Vorteil sind beide Anzeige- und Bedieneinrichtungs-Abschnitte in einem einteiligen Bedienfeld angeordnet sind. Dabei ist besonders vorteilhaft, dass beide Anzeige- und Bedieneinrichtungs-Abschnitte von einer einteiligen Abdeckung bedeckt werden und somit zu einer Mehrkomponenten-Anzeige- und Bedieneinrichtung zusammengefasst sind. Dies hat den Vorteil, dass einerseits weniger Schmutzkanten vorhanden sind und andererseits eine durchgängige Klebefläche entsteht, die eine sichere Anhaftung der Abdeckung ermöglicht. Auch bei der Bedienung der Tochscreens ergibt sich der Vorteil, das bei deren Überstreichen mit einzelnen Fingern keine Kanten die Fingerbewegung stören.

Ein weiterer Vorteil ergibt sich dadurch, dass nur geringe Änderungen der existierenden Ausgangsgeräte notwendig sind. Es können bis zu ca. 95 % der Komponenten der Seriengeräte verwendet werden. Dies hat auch eine entsprechend positive Auswirkung auf die Fertigungsabläufe. Durch seriennahe Fertigung sind die, für den Kunden bzw. Anwender eigenständigen, Gargeräte leicht und kostengünstig in die Produktion zu integrieren. Es ist keine Vielzahl neuer Fertigungsabläufe für die verschiedenen Kombinationen der oberen und der unteren Einheit notwendig. Es ergeben sich Einsparungen durch die Reduzierung doppelter Komponenten, wie beispielsweise einer zweiten Handbrause und eines zweiten Feldes für die Anzeige- und Bedieneinrichtung.

Das erfindungsgemäß aus zwei seriennahen Einheiten zu einem eigenständigen Gerät zusammengesetzte Gargerät kann vorteilhafterweise am Herstellungsort vollständig montiert werden, so dass das fertige Gargerät zum Kunden transportiert und sehr einfach installiert werden kann. Es bedarf nur der Anschlüsse für Energie, elektrisch und ggfls. Gas und für Wasserzufluss und Abwasserabfluss.

Bei der erfindungsgemäßen Lösung bzw. dem erfindungsgemäßen Gargerät ergeben sich weitere Vorteile:
Der Türgriff der unteren Einheit ist um 180° gedreht, er zeigt in der Schließstellung nach oben, während bei der oberen Einheit der Griff nach unten zeigt. Die Bedienung des unteren Türgriffs wird somit deutlich erleichtert.

Durch das eigenständige Design wird die Zusammengehörigkeit der kombinierten Einheiten optisch unterstrichen. Es sind eine separate Energieversorgung sowie ein separater Wasserzufluss-Anschluss und ein separater Abwasser-Anschluss für das obere und das untere Gerät vorgesehen. Dadurch ist es möglich, eine Gerätekombination beim Kunden zu installieren, die nicht die hohe Anschlussleistung zur Verfügung haben, wie sie für einen leistungsstarken Kombidämpfer mit 20 Einschüben erforderlich ist, denn die Leistungsaufnahme der einzelnen kleineren Geräte ist deutlich geringer als jene bei den großen leistungsstarken Kombidämpfern.

Mit besonderem Vorteil sind die Steuerungen der Gargeräteeinheiten intern miteinander verbunden und können somit vollständig miteinander interagieren, ohne dass eine Vernetzung außerhalb des Gargeräts notwendig ist. Es kann somit eine einfache Kommunikation der Gargeräteeinheiten untereinander verwirklicht werden. Die Verbindung erfolgt durch ein weiteres Kabel bzw. einem weiteren Bus von der unteren Gargeräteeinheit zur oberen.

Bei Nichtnutzung einer Gargeräteeinheit oder wenn die Anzeige- und Bedieneinrichtung einer Gargeräteeinheit nicht oder nicht permanent benötigt wird, kann diese als Hilfs- bzw. Zusatz-Anzeige- und Bedieneinrichtung für die andere, benutzte Gargeräteeinheit verwendet werden.

Weitere Vorteile können sich wie folgt ergeben:
Es kann eine Zusammenführung der jeweiligen Anschlüsse und ein gemeinsames Verbinden mit dem bauseitigen Anschluss geschaffen werden.

Die beiden seriennahen Gargeräteeinheiten werden beim Hersteller zu einem Gargerät verbunden. Die Installation beim Kunden wird dadurch einfacher als die Installation von zwei gestapelten Einzelgeräten am Aufstellungsort.

Vereint werden die Vorteile der unabhängigen Kochmöglichkeiten zweier Einzelgeräte mit der ergonomischen Bedienung.

Eine Kostenersparnis ergibt sich gegenüber dem herkömmlichen "Stapelkit", welches ein Set aus den zum Verbinden der beiden Einzelgeräte benötigten Teilen, z.B. Verschraubungen, Blechteile zum Verschließen der Zwischenräume ggf. Dichtungen usw. ist, da das Kit nicht benötigt wird und die neuen durchgehenden Teile, wie z. B. die Seitenwände und die Frontblende die Einzelteile der Stapelkitgeräte ersetzen.

Weiterhin ergibt sich eine Kostenersparnis durch die Anordnung beider Anzeige- und Bedieneinrichtungs-Abschnitte in einem Feld, wodurch die separate zweite Anzeige-und Bedieneinrichtung für die Gargeräteeinheit wegfällt.

Beide Anzeige- und Bedieneinrichtungs-Abschnitte sind auf einer gemeinsamen Fläche angeordnet und damit leicht zu reinigen.

Intelligente Garverfahren, wie z. B. Kombinationsgaren, bei denen Gargüter, die ein im Wesentlichen gleiches Klima benötigen, zusammen gegart werden, können gut erweitert werden: Beispielsweise können zwei unterschiedliche Klimabedingungen in den beiden Gargeräteeinheiten eingestellt sein und das Gargerät empfiehlt dem Benutzer automatisch das geeignetere.

Es ergibt sich eine besonders vorteilhafte Kombinationsnutzung (Ergonomie) der beiden Bildschirme, da diese eng nebeneinander angeordnet und so gleichzeitig einsehbar sind.

Als Beispiel: Nutzungsmöglichkeit: Oben wird gegart; der fest zugeordnete obere Touchscreen zeigt den Garvorgang an und wird eingestellt. Der untere Touchscreen wird aktuell nicht benötigt. Auf Wunsch wird in dem unteren eine Hilfe zur Einstellung zum Garen oder vorbereitenden bzw. begleitenden Tätigkeiten dargestellt. Diese Hilfe kann schnell aufgerufen werden, da die Einheiten verbunden sind und die untere weiß, welches Garprogramm oben läuft und die obere Einheit weiß, wann die Anzeige der unteren Einheit "ausgeliehen" werden darf. Umgekehrt, wenn für das untere Bedienfeld Hilfe benötigt wird, kann nach Drücken einer eingeblendeten Schaltfläche im oberen Anzeigefeld die Hilfe angezeigt werden und das im oberen Garraum stattfindende Garprogramm läuft normal weiter.

Weitere Einzelheiten, Merkmale und Vorteile der vorliegenden Erfindung ergeben sich aus der nachfolgenden Beschreibung von zwei Ausführungsformen des erfindungsgemäßen Gargeräts. Darin zeigt
- Fig. 1: in leicht perspektivischer Ansicht ein großes erfindungsgemäßes Gargerät mit zwei Garraum- bzw. Gargeräteeinheiten, wobei die untere Gargeräteeinheit größer ist als die obere Gargeräteeinheit; und
- Fig. 2: in leicht perspektivischer Ansicht ein erfindungsgemäßes Gargerät, bei dem die Gargeräteeinheiten eine gleiche Größe, nämlich mit 6 Einschubebenen, aufweisen.

In den Figuren sind gleiche Elemente mit gleichen Bezugsziffern versehen.

In Fig. 1 ist in perspektivischer Ansicht eine erste Ausführungsform eines erfindungsgemäßen Gargeräts 1 dargestellt. Das Gargerät 1 weist ein Gehäuse 3 auf, in dem übereinander zwei Gargeräteeinheiten angeordnet sind, eine obere Gargeräteeinheit 5 und eine untere Gargeräteeinheit 7.

Beide Gargeräteeinheiten 5 und 7 sind als Einzelgargeräte ausgebildet, mit einem entsprechenden Garraum und allen Einrichtungen, die zum Betrieb eines Kombidämpfers notwendig sind. In der dargestellten Ausführungsform weist die obere Gargeräteeinheit 5 sechs Einschubebenen und die untere Gargeräteeinheit 7 zehn Einschubebenen auf. Der Garraum der oberen Gargeräteeinheit 5 wird von einer Tür 9 und der Garraum der unteren Gargeräteeinheit 7 von einer Tür 11 verschlossen.

Links von den beiden Türen 9 und 11 befindet sich eine Frontblende 13, die sich einteilig über die gesamte Höhe des Gargeräts 1 erstreckt. Im oberen Bereich der Frontblende 13 ist für beide Gargeräteeinheiten 5, 7 eine Anzeige- und Bedieneinrichtung 15 in Form zweier Touchscreens ausgebildet. Die Anzeige- und Bedieneinrichtung 15 ist in einen oberen Anzeige- und Bedieneinrichtungs-Abschnitt 17 und einen unteren Anzeige- und Bedieneinrichtungs-Abschnitt 19 aufgeteilt. Der obere Abschnitt 17 dient zur Steuerung der oberen Gargeräteeinheit 5 und der untere Abschnitt 19 dient zur Steuerung der unteren Gargeräteeinheit 7. Vorteilhafterweise können so gleichzeitig die jeweiligen Betriebszustände der oberen Gargeräteeinheit 5 und der unteren Gargeräteeinheit 7 angezeigt werden und durch entsprechende Eingaben durch den Benutzer unmittelbar auf den Touchscreenabschnitt Steuerungsbefehle eingegeben werden. Die Zuordnung von oberer Gargeräteeinheit 5 und unterer Gargeräteeinheit 7 ist unverwechselbar.

Vorteilhafterweise ist die Anzeige- und Bedieneinrichtung 15 so ausgelegt, dass einerseits bei Nichtbenutzung der oberen oder unteren Gargeräteeinheit 5, 7 der obere Abschnitt 17 oder untere Abschnitt 19 nicht benötigt wird und für zusätzliche Darstellungen, beispielsweise von Hilfsprogrammen, der jeweils im Betrieb befindlichen Gargeräteeinheit benutzt werden können.

Unterhalb der Anzeige- und Bedieneinrichtung 15 befindet sich eine an sich bekannte Schlauchbrauseeinrichtung 21, welche zum Einsatz bei beiden Gargeräteeinheiten 5, 7 dient.

Mit Vorteil ergibt sich somit eine gegenüber herkömmlichen als Stapelkit ausgebildeten Doppelgargeräteeinheiten eine Einsparung eines Feldes der jeweiligen Anzeige- und Bedieneinrichtung sowie einer Schlauchbrause. Durch die Einsparung des zweiten Feldes ist nur ein Ausschnitt in der Frontblende / Bedienblende 13 notwendig. Im Falle eines auf dem Feld angeordneten Ein- / Ausschalters 16 wird ein Schalter gespart. Beide Einheiten des Gargerätes werden gleichzeitig ein- und ausgeschaltet. Wenn nur eine Gargeräteeinheit ausgewählt wird, befindet sich die andere Gargeräteeinheit beispielsweise im Standby.

Wie weiterhin aus Fig. 1 ersichtlich ist, weist die obere Tür 9 einen Hand- bzw. Türgriff 23, der nach unten gerichtet ist, und die untere Gargeräteeinheit 7 einen Türgriff 25 auf, der nach oben gerichtet ist. Bei letzterem ergibt sich der Vorteil einer leichteren Bedienung beim Verschwenken nach rechts, aufgrund der relativ tiefen Anordnung.

Aufgrund der Höhe der Anordnung der Anzeige- und Bedieneinrichtung 15 ist diese vom Benutzer besonders gut ablesbar und bedienbar, woraus sich eine besonders ergonomische Gestaltung ergibt.

Durch die durchgehende Frontblende 13 und auch durch die durchgehenden Seitenwände 4 ergibt sich der Eindruck eines einheitlichen Gargeräts 1 mit zwei separaten Gargeräteeinheiten unter Einsparung weiterer Kanten und Ecken.

Die Ausführungsform des Gargeräts 1', dargestellt in Fig. 2, unterscheidet sich vom Gargerät 1 gemäß Fig. 1 dadurch, dass die untere Gargeräteeinheit 7 gleich groß ist wie die obere Gargeräteeinheit 5 und beide Gargeräteeinheiten 5, 7 jeweils sechs Einschubebenen aufweisen. Die Bauform des Gargeräts 1' ist deshalb niedriger als die des Gargeräts 1 gemäß Fig. 1.

Wie aus den Figuren 1 und 2 ersichtlich, ist zwischen der oberen Garraumtür 9 und der unteren Garraumtür 11 ein deutlicher Abstand ausgebildet. In einer alternativen Ausführungsform kann die obere Garraumtür 9 und/oder die untere Garraumtür 11 derart vergrößert ausgebildet sein, dass nur noch ein Spalt der Größe vorhanden ist, wie er zwischen den Garraumtüren 9 und 11 und der Frontblende 13 ausgebildet ist.

Mit der vorliegenden Erfindung wird somit ein kompaktes Gargerät 1, 1' geschaffen, das zwei unabhängig voneinander betreibbare Gargeräteeinheiten 5 und 7 aufweist, wobei in einer einzigen Anzeige- und Bedieneinrichtung 15 zwei Anzeige- und Bedienungseinrichtungs-Abschnitte 17 und 19 vorgesehen sind, mit denen die beiden Gargeräteeinheiten unabhängig voneinander gesteuert werden können und die den Zustand der jeweiligen Gargeräteeinheit auf einen Blick sichtbar anzeigen. Dadurch wird eine besondere ergonomische Ausgestaltung des erfindungsgemäßen Gargeräts 1, 1' erreicht.

### Bezugszeichenliste:

- 1, 1' -: Gargerät
- 3 -: Gehäuse
- 4 -: Seitenwände
- 5 -: obere Gargeräteeinheit
- 7 -: untere Gargeräteeinheit
- 9 -: Tür
- 11 -: Tür
- 13 -: Frontblende
- 15 -: Anzeige- und Bedieneinrichtung
- 16 -: Ein/Ausschalter
- 17 -: oberer Anzeige- und Bedieneinrichtungs-Abschnitt
- 19 -: unterer Anzeige- und Bedieneinrichtungs-Abschnitt
- 20 -: einteilige Abdeckung
- 21 -: Schlauchbrauseeinrichtung
- 23 -: Hand- bzw. Türgriff
- 25 -: Türgriff

## Patentansprüche

1. Gargerät (1, 1') zum Garen von Nahrungsmitteln, nämlich Großküchengerät in Kombidämpfer-Bauart, mit zwei übereinander angeordneten Gargeräteeinheiten (5, 7) mit jeweils: einem Garraum, welcher von einer Garaumtür (9, 11) verschließbar ist und eine Mehrzahl von Einschubebenen für Gargut aufweist, einer Heizung zum Erwärmen der Garraumatmosphäre, einem Wasseranschluss, einem Abwasseranschluss und einer Gargerätesteuerung, welche mit einer Anzeige- und Bedieneinrichtung, insbesondere einem Touchscreen verbunden ist,
**dadurch gekennzeichnet, dass**
die Anzeige- und Bedieneinrichtung der oberen Gargeräteeinheit (5) einen oberen Anzeige- und Bedieneinrichtungs-Abschnitt (17) und die Anzeige- und Bedieneinrichtung der unteren Gargeräteeinheit (7) einen unteren Anzeige- und Bedieneinrichtungs-Abschnitt (19) bildet, welche übereinander angeordnet sind, dass die beiden Anzeige- und Bedieneinrichtungs-Abschnitte (17, 19) zu einer Anzeige- und Bedieneinrichtung (15) zusammengefasst sind,
die im Bereich der oberen Gargeräteeinheit (5) angeordnet ist, wodurch eine eindeutige feste Zuordnung des oberen und unteren Anzeige- und Bedieneinrichtungs-Abschnitts (17, 19) zu der oberen und unteren Gargeräteeinheit (5, 7) geschaffen wird, so dass ein Umschalten nicht notwendig ist,
wobei die Anzeige- und Bedieneinrichtung (15) sich in gut ablesbarer und bedienbarer Position im Wesentlichen auf einer Höhe von 1,5 m +/- 0,25 m über dem Boden befindet was bei einem durchschnittlich großen Bediener der Augenhöhe entspricht.

2. Gargerät nach Anspruch 1, **dadurch gekennzeichnet, dass** es ein Gehäuse (3) mit durchgängigen bzw. einteiligen Seitenwänden (4) und/oder einer durchgängigen bzw. einteiligen Frontblende (13) aufweist, in der sich die Anzeige- und Bedieneinrichtungs-Abschnitte (17, 19) befinden.

3. Gargerät nach Anspruch 1 oder 2, **dadurch gekennzeichnet, dass** beide Anzeige- und Bedieneinrichtungs-Abschnitte (17, 19) in einem einteiligen Bedienfeld angeordnet sind.

4. Gargerät nach Anspruch 1 oder 2, **dadurch gekennzeichnet, dass** beide Anzeige- und Bedieneinrichtungs-Abschnitte (17, 19) von einer einteiligen Abdeckung (20) bedeckt werden und somit zu einer Mehrkomponenten-Anzeige- und Bedieneinrichtung (15) zusammengefasst sind.

5. Gargerät nach einem der Ansprüche 1 bis 4, **dadurch gekennzeichnet, dass** die Steuerungen der Gargeräteeinheiten intern miteinander verbunden sind und somit vollständig ohne eine Vernetzung außerhalb des Gargeräts miteinander interagieren können.

6. Verfahren zum Betreiben eines Gargeräts nach Anspruch 5, **dadurch gekennzeichnet, dass** bei Nichtnutzung einer der beiden Gargeräteeinheiten (5, 7) oder wenn einer der beiden Anzeige- und Bedieneinrichtungs-Abschnitte (17, 19) nicht oder zeitweise nicht benötigt wird, der nicht benötigte Anzeige- und Bedieneinrichtungs-Abschnitt als Hilfs- bzw. Zusatz-Anzeige- und Bedieneinrichtung der benutzten Gargeräteeinheit verwendet wird.

## Claims

1. Cooking appliance (1, 1') for cooking foodstuffs, specifically commercial kitchen appliance of the combination steamer type, comprising two cooking appliance units (5, 7) which are arranged one above the other and each have: a cooking chamber which can be closed by a cooking chamber door (9, 11) and has a plurality of insertion levels for food, a heater for heating the cooking chamber atmosphere, a water connection, a wastewater connection and a cooking appliance controller which is connected to a display and operator control device, in particular to a touchscreen,
**characterized in that**
the display and operator control device of the upper cooking appliance unit (5) forms an upper display and operator control device section (17) and the display and operator control device of the lower cooking appliance unit (7) forms a lower display and operator control device section (19), which display and operator control device sections are arranged one above the other, **in that** the two display and operator control device sections (17, 19) are combined to form a display and operator control device (15) which is arranged in the region of the upper cooking appliance unit (5), as a result of which an unambiguous fixed association between the upper and the lower display and operator control device section (17, 19) and the upper and the lower cooking appliance unit (5, 7) is created, so that a changeover is not necessary, wherein the display and operator control device (15) is located in an easily readable and operable position substantially at a height of 1.5 m +/- 0.25 m above the ground, this corresponding to the eye level of an operator of average height.

2. Cooking appliance according to Claim 1, **characterized in that** it has a housing (3) with continuous or one-piece side walls (4) and/or a continuous or one-piece front panel (13) in which the display and operator control device sections (17, 19) are located.

3. Cooking appliance according to Claim 1 or 2, **characterized in that** the two display and operator control device sections (17, 19) are arranged in a one-piece operator control area.

4. Cooking appliance according to Claim 1 or 2, **characterized in that** the two display and operator control device sections (17, 19) are covered by a one-piece cover (20) and therefore are combined to form a multicomponent display and operator control device (15) .

5. Cooking appliance according to one of Claims 1 to 4, **characterized in that** the control arrangements of the cooking appliance units are connected to one another internally and therefore can fully interact with one another without interconnection outside the cooking appliance.

6. Method for operating a cooking appliance according to Claim 5, **characterized in that**, when one of the two cooking appliance units (5, 7) is not in use or when one of the two display and operator control device sections (17, 19) is not required or is temporarily not required, the display and operator control device section which is not required is used as an auxiliary or additional display and operator control device of the cooking appliance unit in use.

## Revendications

1. Appareil de cuisson (1, 1') pour faire cuire des aliments, à savoir appareil de cuisine professionnelle du type four mixte à vapeur, comprenant deux unités d'appareil de cuisson (5, 7) comportant chacune une chambre de cuisson qui peut être fermée par une porte de chambre de cuisson (9, 11) et comprend plusieurs plaques-tiroirs pour produits à cuire, un chauffage pour élever la température de l'atmosphère de chambre de cuisson, un raccord d'eau, un raccord d'eau utilisée et une commande d'appareil de cuisson qui est reliée à un dispositif d'affichage et de commande, notamment un écran tactile,
**caractérisé en ce que**
le dispositif d'affichage et de commande de l'unité d'appareil de cuisson (5) supérieure constitue une section de dispositif d'affichage et de commande (17) supérieure et le dispositif d'affichage et de commande de l'unité d'appareil de cuisson (7) inférieure constitue une section de dispositif d'affichage et de commande (19) inférieure, lesquelles sont disposées l'une au-dessus de l'autre,
**en ce que** les deux sections de dispositif d'affichage et de commande (17, 19) sont réunies en un dispositif d'affichage et de commande (15) qui est disposé dans la zone de l'unité d'appareil de cuisson (5) supérieure, de sorte qu'est fournie une association permanente sans ambiguïté de la section de dispositif d'affichage et de commande (17, 19) supérieure et inférieure avec l'unité d'appareil de cuisson (5, 7) supérieure et inférieure, si bien qu'une commutation n'est pas nécessaire,
le dispositif d'affichage et de commande (15) se trouvant dans une position pouvant facilement être lue et commandée essentiellement à une hauteur de 1,5 m +/- 0,25 m au-dessus du sol, ce qui correspond au niveau des yeux pour un utilisateur de taille moyenne.

2. Appareil de cuisson suivant la revendication 1, **caractérisé en ce qu'**il comprend un coffre (3) comportant des parois latérales (4) continues ou d'un seul tenant et/ou un panneau avant (13) continu ou d'un seul tenant, dans lequel se trouvent les sections de dispositif d'affichage et de commande (17, 19).

3. Appareil de cuisson suivant la revendication 1 ou 2, **caractérisé en ce que** les deux sections de dispositif d'affichage et de commande (17, 19) sont disposées dans un champ de commande d'un seul tenant.

4. Appareil de cuisson suivant la revendication 1 ou 2, **caractérisé en ce que** les deux sections de dispositif d'affichage et de commande (17, 19) sont recouvertes par un élément de recouvrement (20) d'un seul tenant et sont ainsi réunies en un dispositif d'affichage et de commande (15) à composants multiples.

5. Appareil de cuisson suivant l'une des revendications 1 à 4, **caractérisé en ce que** les commandes des unités d'appareils de cuisson sont reliées intérieurement entre elles et peuvent ainsi totalement interagir l'une avec l'autre sans câblage à l'extérieur de l'appareil de cuisson.

6. Procédé pour la commande d'un appareil de cuisson suivant la revendication 5, **caractérisé en ce que**, en cas de non utilisation de l'une des deux unités d'appareil de cuisson (5, 7) ou lorsque l'une des deux sections de dispositif d'affichage et de commande (17, 19) n'est pas nécessaire ou ne l'est que temporairement, la section de dispositif d'affichage et de commande qui n'est pas nécessaire est utilisée en tant que dispositif d'affichage et de commande supplémentaire de l'unité d'appareil de cuisson utilisée.
